# FASCICULE DE BREVET EUROPEEN

(11) **EP 1 122 381 B1**
(45) Date de publication et mention de la délivrance du brevet: **04.12.2002**
(21) Numéro de dépôt: 01400250.5
(22) Date de dépôt: 01.02.2001
(51) Int. Cl.: E04G 21/32, A62B 35/04

(54) **Dispositif de fixation d'une ligne de vie contre une paroi**
Befestigungsvorrichtung eines Rettungskabels an einer Wand
Device for fastening a safety cable on a wall

(30) Priorité: 03.02.2000 FR 0001375
(43) Date de publication de la demande: 08.08.2001
(73) Titulaire: Dalloz Fall Protection Société Anonyme, 18104 Vierzon Cedex (FR)
(72) Inventeur: Pelofi, Pierre-Georges, 34000 Montpellier (FR); Lara, Pascal, 18100 Vierzon (FR)
(74) Mandataire: Faber, Jean-Paul

(56) Documents cités:
- GB-A- 2 336 617

## Description

La présente invention se rapporte à un dispositif de fixation d'une ligne de vie contre une paroi.

L'invention se rapporte, plus particulièrement, aux lignes de vie constituées par un câble ou une tige, fixées horizontalement sur une façade d'un immeuble, un acrotère ou un faîtage et permettant sensiblement d'accrocher un élément mobile sur lequel on vient attacher l'une des extrémités d'un câble dont l'autre extrémité est reliée à un harnais ou à une ceinture afin de protéger d'une chute accidentelle un ouvrier travaillant le long de la construction.

Un tel dispositif comprenant les caractéristiques du préambule de la première revendication est décrit par exemple par GB-A2336617.

Généralement, sur ces lignes de vie, on engage des organes de fixation qui sont scellés à la façade de l'immeuble.

Ces organes doivent, par conséquent, être prévus en nombre suffisant au moment de la pose et ne peuvent être changés sans que l'ensemble soit démonté partiellement ou totalement.

L'un des buts de l'invention est de réaliser un dispositif qui remédie à cet inconvénient.

Ce but est résolu par un dispositif avec les caractéristiques de la première revendication.

Grâce à cette disposition, on peut remplacer, ajouter ou démonter un dispositif de fixation de la ligne de vie sans avoir à démonter celle-ci.

Suivant un détail constructif, les ailes de l'étrier sont disposées entre les pattes.

Enfin, suivant une dernière caractéristique, l'un des trous de l'une des pattes et le trou correspondant de l'aile de l'étrier sont carrés et la vis du boulon comporte, au voisinage de sa tête, un épaulement de section carrée destiné à s'insérer dans lesdits trous. Ainsi, lors du serrage de l'écrou, la vis est maintenue ce qui facilite la fixation du cavalier sur l'étrier.

L'invention va maintenant être décrite avec plus de détails en se référant à un mode de réalisation particulier donné à titre d'exemple seulement et représenté aux dessins annexés, dans lesquels :

Figure 1 est une vue en perspective éclatée d'un dispositif, selon l'invention.

Figure 2 est une vue à plus grande échelle en perspective du cavalier.

Figure 3 est une vue à plus grande échelle en perspective d'un manchon.

Figure 4 montre en perspective l'ensemble monté.

A la figure 1, on a représenté une ligne de vie 1 constituée par un câble ou une tige métallique, fixée horizontalement contre une paroi 2.

Sur la tige 1 sont engagés deux manchons en matière plastique 3 et 4, chaque manchon comprenant une partie tronconique 5 s'étendant depuis une extrémité 5a constituant la petite base jusqu'à un épaulement 5b constituant la grande base, celle-ci étant prolongée par une partie cylindrique 6.

La matière plastique constituant les manchons est une matière élastique et il est prévu une fente 7 s'étendant depuis l'extrémité 5a jusqu'à l'extrémité libre de la partie cylindrique 6. Grâce à cette disposition, on peut monter les manchons à n'importe quel endroit de la tige 1 en écartant élastiquement la fente 7.

Sur une portion de la partie cylindrique 6 est prévue une languette 8.

Le dispositif de fixation comprend (voir figure 2) un cavalier 10 réalisé en métal doué d'une certaine élasticité découpé et plié pour présenter une gouttière 11 dont le diamètre intérieur est légèrement inférieur au diamètre extérieur des parties 6.

La gouttière forme, en section, un arc de cercle d'environ 270° et est prolongé le long d'un bord 11a à une extrémité par une patte 12 pliée pour que son extrémité libre 12a s'étende dans un plan perpendiculaire à l'axe de la gouttière 11, ladite patte étant percée d'un trou circulaire 14.

La gouttière 11, le long de son autre bord 11b, et au voisinage de son extrémité opposée à celle pourvue de la patte 12, est prolongée par une seconde patte 15 pliée pour que son extrémité libre 15a soit située perpendiculairement à l'axe de la gouttière 11, les deux pattes 12 et 15 étant parallèles.

La patte 15, au voisinage de son extrémité libre, est percée d'un trou à section carrée 17, les trous 14 et 17 étant alignés.

Enfin, l'ensemble est complété par un étrier 20 présentant deux ailes 20a et 20b et une âme 20c. l'aile 20a est percée d'un trou 22 a section carrée ayant les mêmes dimensions que le trou 17, tandis que l'aile 20b présente un trou 23 correspondant au trou 22.

L'âme 20c est percée d'un trou 25 pour le passage d'une tige filetée noyée dans le mur du bâtiment et recevant un écrou 28.

Pour monter la ligne de vie horizontalement le long d'un bâtiment on fixe, sur le mur de celui-ci à des intervalles réguliers, des étriers 20, ceux-ci étant fixés par des écrous 28 vissés sur les extrémités libres de tiges filetées 26 noyées dans l'épaisseur du mur du bâtiment et dont les extrémités libres traversent les trous 25.

On pose ensuite les manchons 3 et 4 de manière que les extrémités libres des parties 6 se fassent vis-à-vis en ménageant un espace entre lesdites extrémités, on pose sur la tige 1 le cavalier 10, puis on pousse les manchons 3 et 4 afin que les parties cylindriques 6 s'insèrent dans la gouttière 11, les languettes 8 venant buter, par leur extrémité libre, contre l'épaulement 5b et s'étendant dans la partie ouverte de la gouttière 11. Le cavalier 10 est ensuite placé afin que les pattes 12 et 15 viennent se situer de part et d'autre des ailes 20b et 20c, l'étrier et le cavalier étant assujettis par une vis 30 présentant une tête 32 avec un épaulement carré 31, la vis traversant les trous 17, 22, 23 et 14 et recevant un écrou 33, tandis que l'épaulement 31 s'insère dans les trous 17 et 22.

Bien entendu, l'invention n'est pas limitée au mode de réalisation qui vient d'être décrit et représenté. On pourra y apporter de nombreuses modifications de détail dans le cadre des revendications annexées.

## Revendications

1. Dispositif de fixation d'une ligne de vie contre une paroi d'un bâtiment, constitué d'un étrier (20) avec une âme (20c) et deux ailes (20a, 20b) et dont l'âme est destinée à être fixée sur un élément scellé dans la paroi, d'un cavalier (10) et de deux manchons (3, 4) **caractérisé en ce que** le cavalier est découpé et plié pour présenter une gouttière (11) dont l'un des bords (11a) est prolongé à une extrémité par une patte (12) pliée pour s'étendre perpendiculairement à l'axe de la gouttière (11), tandis que l'autre bord (11b), au voisinage de l'autre extrémité, est prolongé par une patte (15) s'étendant parallèlement à la première patte (12), et que les deux manchons (3, 4) sont réalisés en une matière douée d'une certaine élasticité et présentant une fente longitudinale (7) permettant de les monter sur la ligne de vie, chaque manchon étant conformé pour présenter une partie cylindrique destinée à s'insérer entre la gouttière et la ligne de vie et prolongée par une partie allant en s'amincissant jusqu'à son extrémité libre (5a), les ailes (20b, 20c) de l'étrier et les pattes (12, 15) étant percées, chacune, d'un trou (14, 17, 22, 23), lesdits trous étant alignés pour être traversés par un boulon (30, 33).

2. Dispositif de fixation d'une ligne de vie contre une paroi d'un bâtiment, selon la revendication 1, **caractérisé en ce que** les ailes (20a, 20b) de l'étrier (20) sont disposées entre les pattes (12, 15).

3. Dispositif de fixation d'une ligne de vie contre une paroi d'un bâtiment, selon la revendication 1, **caractérisé en ce que** l'un des trous (17) de l'une des pattes (15) et le trou correspondant (22) de l'aile de l'étrier sont carrés et la vis (30) du boulon comporte, au voisinage de sa tête, un épaulement (31) de section carrée destiné à s'insérer dans lesdits trous.

## Patentansprüche

1. Vorrichtung zur Befestigung eines Rettungskabels an einer Wand eines Gebäudes, die aus einem Bügel (20) mit zwei Schenkeln (20a, 20b) und einem Steg (20c), der dazu vorgesehen ist, an einem in die Wand eingelassenen Element befestigt zu werden, aus einer Tragöse (10) und aus zwei Hülsen (3, 4) gebildet ist, **dadurch gekennzeichnet, dass** die Tragöse so zugeschnitten und gebogen ist, dass sie eine Kabelführung (11) bildet, deren einer Rand (11a) an einem Ende durch eine Lasche (12) verlängert ist, die so gebogen ist, dass sie sich senkrecht zur Achse der Kabelführung (11) erstreckt, während der andere Rand (11b) in der Nähe des anderen Endes durch eine Lasche (15) verlängert ist, die sich zur ersten Lasche (12) parallel erstreckt, und dass die zwei Hülsen (3, 4) aus einem eine gewisse Elastizität aufweisenden Werkstoff hergestellt sind und einen längsverlaufenden Schlitz (7) aufweisen, der die Anbringung auf dem Rettungskabel ermöglicht, wobei jede Hülse so geformt ist, dass sie einen zylindrischen Teil aufweist, der dazu vorgesehen ist, zwischen die Kabelführung und das Rettungskabel eingesetzt zu werden, und durch einen Teil verlängert ist, der, sich verjüngend, bis zum freien Ende (5a) verläuft, wobei die Schenkel (20b, 20c) des Bügels und die Laschen (12, 15) jeweils durch ein Loch (14, 17, 22, 23) durchzogen sind, welch genannte Löcher aufeinander ausgerichtet sind, um durch eine Durchsteckverschraubung (30, 33) durchgriffen zu werden.

2. Vorrichtung zur Befestigung eines Rettungskabels an einer Wand eines Gebäudes nach Anspruch 1, **dadurch gekennzeichnet, dass** die Schenkel (20a, 20b) des Bügels (20) zwischen den Laschen (12, 15) angeordnet sind.

3. Vorrichtung zur Befestigung eines Rettungskabels an einer Wand eines Gebäudes nach Anspruch 1, **dadurch gekennzeichnet, dass** eines (17) der Löcher der einen Lasche (15) und das entsprechende Loch (22) des Schenkels des Bügels vierkantig sind und die Schraube (30) der Durchsteckverschraubung in der Nähe ihres Kopfes eine Schulter (31) in Form eines Vierkants aufweist, der für den Eingriff in die genannten Löcher vorgesehen ist.

## Claims

1. A device for fixng a life line against a wall of a building, formed of a stirrup (20) having a core (20c) and two flanges (20a, 20b) and the core of which is intended to be fixed onto a member sealed in the wall, of a staple (10) and of two sleeves (3, 4),
**characterised in that** the staple is cut and bent to have a trough (11), one of the edges (11a) of which is extended at one end by a leg (12) bent to extend perpendicularly to the axis of the trough (11), whereas the other edge (11b), in the vicinity of the other end, is extended by a leg (15) extending parallel to the first leg (12), and two sleeves (3, 4) which are made from a material endowed with a certain elasticity and having a longitudinal slot (7) enabling them to be mounted on the life line, each sleeve being formed to have a cylindrical portion intended to be inserted between the trough and the life line and extended by a portion becoming thinner towards its free end (5a), the flanges (20b, 20c) of the stirrup and the legs (12, 15) each being pierced by a hole (14, 17, 22, 23), the said holes being aligned for the passage of a bolt and nut (30, 33).

2. A device for fixng a life line against a wall of a building, according to Claim 1,
**characterised in that** the flanges (20a, 20b) of the stirrup (20) are disposed between the legs (12, 15).

3. A device for fixng a life line against a wall of a building, according to Claim 1,
**characterised in that** one of the holes (17) of one of the legs (15) and the corresponding hole (22) of the flange of the stirrup are square and the screw (30) of the bolt comprises, in the vicinity of its head, a collar (31) having a square section intended to be inserted into the said holes.
